# EUROPÄISCHE PATENTSCHRIFT

(11) **EP 1 733 132 B1**
(45) Veröffentlichungstag und Bekanntmachung des Hinweises auf die Patenterteilung: **02.11.2011**
(21) Anmeldenummer: 05726208.1
(22) Anmeldetag: 15.03.2005
(51) Int. Cl.: F02F 1/24, F02F 1/40, F02F 1/42

(54) **WASSERGEKÜHLTER ZYLINDERKOPF FÜR EINE MEHRZYLINDRIGE BRENNKRAFTMASCHINE**
WATER-COOLED CYLINDER HEAD FOR A MULTI-CYLINDER INTERNAL COMBUSTION ENGINE
CULASSE REFROIDIE PAR EAU POUR UN MOTEUR A COMBUSTION INTERNE MULTICYLINDRE

(30) Priorität: 27.03.2004 DE 102004015134
(43) Veröffentlichungstag der Anmeldung: 20.12.2006
(73) Patentinhaber: Dr. Ing. h.c. F. Porsche AG, 70435 Stuttgart (DE)
(72) Erfinder: PAUL, Michael, 71287 Weissach (DE); ICKINGER, Frank, 74385 Pleidelsheim (DE); REUSTLE, Albrecht, 74399 Wahleim (DE); SCHWEIZER, Armin, 71297 Mönsheim (DE); WENDL, Christian, 71229 Leonberg (DE)
(86) Internationale Anmeldenummer: PCT/EP2005/002723
(87) Internationale Veröffentlichungsnummer: WO 2005/093242

(56) Entgegenhaltungen:
- WO-A-2004/022961
- DE-C1- 4 116 943
- GB-A- 1 134 200
- US-A- 4 690 104
- US-A- 4 699 092
- US-A1- 2002 124 815

## Beschreibung

Die Erfindung betrifft einen wassergekühlten Zylinderkopf für eine mehrzylindrige Brennkraftmaschine gemäß den Merkmalen des Oberbegriffs des Patentanspruchs 1, wie zum Beispiel DE 4116943, US 4699092 oder US US 20020124815.

Insbesondere bei Hochleistungsmotoren treten trotz des wassergekühlten Zylinderkopfes aufgrund der hohen spezifischen Leistung insbesondere im Bereich zwischen den Auslassventilen bzw. zwischen Auslassventil und Zündkerze Temperaturspitzen bis zu 300 °C auf, die zu Temperaturspannungen im Material und in Verbindung mit äußeren Lasten zu bleibenden Verformungen im Ventilsitzringbereich der Auslassventile führen.

Aufgabe der Erfindung ist es daher, die zuvor genannten Nachteile zu überwinden und die Kühlung in den hochbelasteten Bereichen des Zylinderkopfgehäuses zu verbessern.

Die Aufgabe wird durch die im Anspruch 1 angegebenen Merkmale gelöst.

Dadurch, dass der gemeinsame Wassermantel- Ringraumabschnitt zwischen den beiden Auslassventilen und der Aufnahmeöffnung für die Zündkerze eine im wesentlichen gleich bleibende Höhe aufweist und bis dicht an die Brennraummulde herangeführt ist, können die Temperaturspitzen in diesem Bereich wirkungsvoll abgebaut werden. Damit wird bspw. auch die Möglichkeit eröffnet, anstelle von hochwarmfesten Zylinderkopflegierungen, wie z.B. AICu5Ni1,5CoSbZr kostengünstigere Standardlegierungen, wie z.B. AlSi6Cu4 oder AlSi7Mg zu verwenden. Andererseits wird durch die Temperaturabsenkung die Klopfneigung des Motors reduziert, so dass aufgrund der Zündwinkelverbesserungen Verbrauchsvorteile bzw. ein entsprechender Leistungszuwachs erzielt werden kann.

Weitere, die Erfindung ausgestaltende Merkmale sind in den Unteransprüchen aufgeführt.

Für eine schnelle und effektive Wärmeabführung im Bereich des Zündkerzendomes wird vorgeschlagen, den Durchmesser der Aufnahmeöffnung für die Zündkerze auf der Höhe des gemeinsamen Wassermantel- Ringraumabschnittes zu reduzieren. Umgesetzt werden kann diese Maßnahme bspw. dadurch, dass in diesem Bereich das Gewinde der Zündkerze ausgebildet ist, dessen Aussendurchmesser gegenüber dem Zündkerzengehäuse reduziert ist.

Untersuchungen haben gezeigt, dass eine optimale Kühlung der hochbelasteten Stellen bei gleichzeitig ausreichender Formstabilität insbesondere der Brennraumkalotte dann gewährleistet ist, wenn die Wandstärke der Brennraumkalotte zumindest im Bereich des gemeinsamen Ringraumabschnittes auf zwischen 5 und 11 mm reduziert ist.

Ein zusätzlicher Kühlkanal in Form einer Injektorbohrung stellt sicher, dass der gemeinsame Ringraumabschnitt direkt mit Kühlwasser versorgt wird.

Eine weitere Verbesserung bzw. Optimierung der Kühlung des Zylinderkopfgehäuses wird erreicht, wenn der Wassermantel im Bereich der Brennraumkalotte und der durch die Ventile überwachten Ein- und Auslasskanäle eine im wesentlichen einheitliche Wandstärke zwischen 3 und 7mm aufweist. Durch die konstante Wassermantelstärke können höhere Strömungsgeschwindigkeiten des Kühlwassers erzielt und damit die Wärmeübertragung verbessert werden.

Eine bedarfsgerechte Kühlung wird dadurch sichergestellt, dass ein Hauptkühlstrom zwischen den beiden Auslassventilen in Richtung der Aufnahmeöffnung für die Zündkerze verläuft, während aussen an den beiden Auslassventilen vorbei, zwei Nebenkühlströme ausgebildet sind.

Durch eine gezielte Drosselung der beiden Nebenkühlströme durch entsprechende Verengungen in den entsprechenden Kühlkanälen wird sichergestellt, dass die Hauptkühlmenge direkt in den Zündkerzenbereich geleitet wird.

In der Zeichnung ist ein Ausführungsbeispiel der Erfindung dargestellt, das nachstehend näher beschrieben ist.

Es zeigen:
- Fig. 1: eine geometrische Abbildung eines Wassermantels im Zylinderkopfgehäuse einer Brennkraftmaschine,
- Fig. 2: eine Ansicht des Wassermantels in Blickrichtung A gemäß Fig. 1,
- Fig. 3: eine Ansicht des Wassermantels in Blickrichtung B gemäß Fig. 1,
- Fig. 4: eine Schrägansicht des Wassermantels in Blickrichtung A gemäß Fig. 1 und
- Fig. 5: einen Schnitt durch einen Teil des Zylinderkopfgehäuses im Bereich der Aufnahme für die Zündkerze.

In den Figuren 1 bis 4 ist die Geometrie eines Wassermantels, im folgenden als Zylinderkopfkühlraum 2 bezeichnet, dargestellt, der in einem Zylinderkopfgehäuses 4 einer mehrzylindrigen Brennkraftmaschine integriert ist.

Der Zylinderkopfkühlraum 2 eines jeden Zylinders wird über eine zentrale Einströmöffnung 6 im Zylinderkopfgehäuse 4 mit Kühlwasser versorgt. Auf der gegenüberliegenden Seite des Zylinderkopfkühlraumes 2 ist eine deltaförmige Ausströmöffnung 8 vorgesehen, über die das vom Zylinderkopfgehäuse 4 erwärmte Kühlmittel zur Saugseite der nicht dargestellten Wasserpumpe der Brennkraftmaschine abströmt. In der geometrischen Abbildung des Zylinderkopfkühlraumes 2 sind zwei Ausnehmungen 10 und 12 für die beiden Auslassventile bzw. Auslasskanäle der Brennkraftmaschine erkennbar; eine zentral im Zylinderkopfkühlraum 2 vorgesehene Öffnung 14 bildet die Aufnahme bzw. den Dom für eine Zündkerze (nicht dargestellt) des betreffenden Zylinders. Links und rechts von der zentralen Öffnung 14 sind jeweils zwei stegförmige Ausnehmungen 16 und 18 zu sehen, die im Zylinderkopfgehäuse 4 als Positiv dazu jeweils zwei den Wassermantel 2 durchgreifende Stege bilden, mit deren Hilfe die im Zylinderkopfgehäuse 4 ausgebildete Brennraumkalotte 20 aufgehangen bzw. abgestützt ist.

In Strömungsrichtung des Kühlmittels gesehen, schließt sich hinter den beiden stegförmigen Ausnehmungen 16, 18 und der zentralen Öffnung 14 eine Ausnehmung 22 für die beiden Einlassventile bzw. Einlasskanäle des Zylinderkopfabschnittes an.

Auf der Einströmseite des Kühlmittels sind im Zylinderkopfkühlraum 2 zwei weitere Aussparungen 23 und 24 erkennbar, deren Positiv Strömungsverengungen im Zylinderkopfkühlraum 2 bilden, deren Funktion später noch näher erläutert ist. Wie aus Figur 2 ersichtlich, sind um die beiden Auslassventile und um die Zündkerze Wassermantelräume ausgebildet, die im vorliegenden Fall geschlossene Ringräume 26, 28 und 30 bilden; Ringraum 30 grenzt dabei an die beiden anderen Ringräume 26, 28 an, so dass ein gemeinsamer zentraler Ringraumabschnitt 32 gebildet ist. Ein in Form einer Bohrung im Zylinderkopfgehäuse 4 ausgebildeter Kühlkanal 34 führt von der Einströmöffnung 6 direkt zum gemeinsamen Ringraumabschnitt 32 und versorgt diesen hochtemperaturbelasteten Bereich zusätzlich direkt mit Kühlwasser.

Der sich über die Bogenlänge s (siehe Fig. 2) erstreckende zentrale Ringraumabschnitt 32 weist eine zur Brennraummulde 20 hin im wesentlichen gleich bleibende Höhe auf, so dass zumindest in diesem Bereich die Wandstärke a der Brennraumkalotte 36 einheitlich ist und in vertikaler Richtung bis dicht an die Brennraummulde 36 herangeführt ist. Die Wandstärke a der Brennraumkalotte 36 ist dabei im Bereich des Ringraumabschnittes 32 auf zwischen 5 und 10 mm reduziert. Wie aus Fig. 5 ersichtlich, ist ein Abschnitt 14a der Aufnahmeöffnung 14 für die Zündkerze in seinem Durchmesser gegenüber dem darüber liegenden Abschnitt 14b reduziert. Im Abschnitt 14a der Aufnahmeöffnung 14 ist das Zündkerzengewinde eingebracht, dessen Länge bewusst so gewählt worden ist, dass der zentrale Ringraumabschnitt 32 sowie die beiden links und rechts daran angrenzenden Ringraumabschnitte 32' mit ihren Bogenlängen s' sich in vertikaler Richtung ausschließlich auf der Höhe des reduzierten Gewindedurchmessers (Abschnitt 14a) erstrecken, so dass der Kühlwassermantel bzw. der Zylinderkopfkühlraum 2 dicht an den Zündkerzendom herangeführt ist.

Zur Erhöhung der Durchströmungsgeschwindigkeit des Kühlwassers ist der Zylinderkopfkühlraum 2 im Bereich der Brennraumkalotte 36 und der Ein- und Auslassventile mit einer im wesentlichen einheitlichen Stärke bzw. Dicke ausgebildet, die zwischen 3 und 7 mm beträgt.

Durch die zuvor geschilderten Maßnahmen können die aufgrund des hohen Wärmeeintrags auf die Zündkerze und die Ventilsitzringe in diesem Bereich verursachten Temperaturspitzen wirkungsvoll abgebaut werden.

Die Strömungsquerschnitte auf der Einströmseite des Zylinderkopfkühlraumes 2 sind so ausgebildet, dass der Kühlwasserstrom in einen Hauptkühlstrom Q₁, Q₂ und Q₃ sowie in zwei Nebenkühlströme Q₄ und Q₅ aufteilt ist. Der Hauptkühlstrom Q₁, Q₂ und Q₃ wird zwischen die beiden Auslassventile (Ausnehmung 10, 12) in Richtung des Zündkerzendomes (zentrale Öffnung 14) geführt, während im jeweils linken und rechten Randbereich des Zylinderkopfkühlraumes 2 die Nebenkühlströme Q₄ und Q₅ verlaufen. Die bereits eingangs erwähnten Aussparungen 23, 24 bilden Verengungen für die beiden Nebenkühlströme Q₄ und Q₅, so dass der gesamte Kühlwasserstrom bspw. so aufgeteilt ist, dass 50% davon über den Hauptkühlstrom Q₁, Q₂ und Q₃ zwischen den beiden Auslassventilen in Richtung des Zündkerzendomes geführt sind, während jeweils 25% davon über die Nebenkühlströme Q₄ und Q₅ dem linken und dem rechten Randbereich des Zylinderkopfkühlraumes zugeführt sind.

## Patentansprüche

1. Wassergekühlter Zylinderkopf für eine mehrzylindrige Brennkraftmaschine mit zwei Ein- und Auslassventilen pro Zylinder, einem Wassermantel in Form eines im Zylinderkopfgehäuse (4) integrierten Zylinderkopfkühlraumes (2) mit Ein- und Ausströmöffnungen (6, 8) für das Kühlmittel, der sich oberhalb einer die Brennraummulde (20) bildenden Kalotte (36) erstreckt, wobei um eine zentral im Zylinderkopfgehäuse (4) angeordnete Aufnahmeöffnung (14) für eine Zündkerze und um die beiden Auslassventile zumindest bereichsweise Wassermantelräume (26, 28, 30) ausgebildet sind, die über einen gemeinsamen Ringraumabschnitt (32) miteinander verbunden sind,
**dadurch gekennzeichnet, dass**
- zumindest der gemeinsame Wassermantel-Ringraumabschnitt (32) zur Brennraummulde (20) hin eine gleich bleibende Höhe aufweist und bis an die Brennraummulde (20) derart herangeführt ist, dass
- die Wandstärke (a) der Brennraumkalotte (36) im Bereich des Ringraumabschnittes (32) auf zwischen 5 und 11 mm reduziert ist, und wobei
- zumindest im Bereich des Wassermantel-Ringraumabschnittes (32) die Wandstärke (a) der Brennraumkalotte (36) einheitlich ausgebildet ist.

2. Wassergekühlter Zylinderkopf nach Anspruch 1, **dadurch gekennzeichnet, dass** der Durchmesser der Aufnahmeöffnung (14) für die Zündkerze auf der Höhe des gemeinsamen Ringraumabschnittes (32) reduziert ist.

3. Wassergekühlter Zylinderkopf nach einem der vorhergehenden Ansprüche, **dadurch gekennzeichnet, dass** auf der Einströmseite des Kühlwassers zusätzlich ein Kühlkanal (34) vorgesehen ist, der den gemeinsamen Ringraumabschnitt (32) auf direktem Weg zusätzlich mit Kühlwasser versorgt.

4. Wassergekühlter Zylinderkopf nach einem der vorhergehenden Ansprüche, **dadurch gekennzeichnet, dass** der Wassermantel im Bereich der Brennraumkalotte (36) und der Ein- und Auslasskanäle eine im wesentlichen einheitliche Stärke aufweist, die zwischen 3 und 7 mm beträgt.

5. Wassergekühlter Zylinderkopf nach einem der vorhergehenden Ansprüche, **dadurch gekennzeichnet, dass** auf der Einströmseite (Einströmöffnung 6) in den Zylinderkopfkühlraum (2) ein Hauptkühlstrom (Q₁, Q₂, Q₃) zwischen den beiden Auslassventilen (Ausnehmung 10, 12) in Richtung der Aufnahmeöffnung (14) für die Zündkerze verläuft, während an den beiden Randbereichen des Zylinderkopfkühlraumes (2) zwei Nebenkühlströme (Q₄, Q₅) vorgesehen sind.

6. Wassergekühlter Zylinderkopf nach Anspruch 5, **dadurch gekennzeichnet, dass** in den beiden Randbereichen des Zylinderkopfkühlraumes (2) lokale Verengungen zur Drosselung der beiden Nebenkühlströme () vorgesehen sind.

## Claims

1. Water-cooled cylinder head for a multiple-cylinder internal combustion engine with two inlet and outlet valves per cylinder, a water jacket in the form of a cylinder-head cooling space (2) which is integrated into the cylinder-head housing (4) with inflow and outflow openings (6, 8) for the coolant, which cylinder-head cooling space (2) extends above a spherical cap (36) which forms the combustion-chamber recess (20), water-jacket spaces (26, 28, 30) which are connected to one another via a common annular space section (32) being formed at least in regions around a receiving opening (14) for a spark plug, which receiving opening (14) is arranged centrally in the cylinder-head housing (4), and around the two outlet valves,
**characterized in that**
- at least the common water-jacket annular space section (32) has a constant height toward the combustion-chamber recess (20) and is guided up to the combustion-chamber recess (20) in such a way that
- the wall thickness (a) of the combustion-chamber spherical cap (36) is reduced in the region of the annular-space section (32) to between 5 and 11 mm, and
- the wall thickness (a) of the combustion-chamber spherical cap (36) being of uniform configuration at least in the region of the water-jacket annular space section (32).

2. Water-cooled cylinder head according to Claim 1, **characterized in that** the diameter of the receiving opening (14) for the spark plug is reduced at the level of the common annular space section (32).

3. Water-cooled cylinder head according to one of the preceding claims, **characterized in that** a cooling channel (34) which additionally supplies the common annular space section (32) with cooling water on a direct path is additionally provided on the inflow side of the cooling water.

4. Water-cooled cylinder head according to one of the preceding claims, **characterized in that** the water jacket has a substantially uniform thickness which is between 3 and 7 mm in the region of the combustion-chamber spherical cap (36) and the inlet and outlet channels.

5. Water-cooled cylinder head according to one of the preceding claims, **characterized in that** a main cooling flow (Q₁, Q₂, Q₃) extends on the inflow side (inflow opening 6) in the cylinder-head cooling space (2) between the two outlet valves (recess 10, 12) in the direction of the receiving opening (14) for the spark plug, while two auxiliary cooling flows (Q₄, Qₛ) are provided at the two edge regions of the cylinder-head cooling space (2).

6. Water-cooled cylinder head according to Claim 5, **characterized in that** local constrictions for throttling the two auxiliary cooling flows (Q₄, Q₅) are provided in the two edge regions of the cylinder-head cooling space (2).

## Revendications

1. Culasse refroidie par eau pour un moteur à combustion interne multicylindre avec deux soupapes d'admission et deux soupapes d'échappement par cylindre, une chemise d'eau sous la forme d'une chambre de refroidissement de culasse (2) intégrée dans l'enceinte de culasse (4) avec des orifices d'entrée et de sortie (6, 8) pour l'agent de refroidissement, et qui s'étend au-dessus d'une calotte (36) formant la cuvette (20) de la chambre de combustion, dans laquelle des chambres de chemise d'eau au moins locales (26, 28, 30) sont formées autour d'une ouverture de réception (14) disposée au centre dans l'enceinte de culasse (4) pour une bougie d'allumage et autour des deux soupapes d'échappement et sont reliées les unes aux autres par une portion de chambre annulaire commune (32), **caractérisée en ce que**
- au moins la portion de chambre annulaire commune (32) de la chemise d'eau présente une hauteur restant constante en direction de la cuvette (20) de la chambre de combustion et est menée jusqu'à la cuvette (20) de la chambre de combustion, de telle manière que
- l'épaisseur de paroi (a) de la calotte (36) de la chambre de combustion soit réduite entre 5 et 11 mm dans la région de la portion de chambre annulaire (32), et dans laquelle
- l'épaisseur de paroi (a) de la calotte (36) de la chambre de combustion est formée d'une seule pièce au moins dans la région de la portion de chambre annulaire (32) de la chemise d'eau.

2. Culasse refroidie par eau selon la revendication 1, **caractérisée en ce que** le diamètre de l'ouverture de réception (14) pour la bougie d'allumage est réduit à la hauteur de la portion de chambre annulaire commune (32) .

3. Culasse refroidie par eau selon l'une quelconque des revendications précédentes, **caractérisée en ce qu'**il est prévu en plus, sur le côté d'arrivée de l'eau de refroidissement, un canal de refroidissement (34) qui alimente la portion de chambre annulaire commune (32) de manière directe en plus avec de l'eau de refroidissement.

4. Culasse refroidie par eau selon l'une quelconque des revendications précédentes, **caractérisée en ce que** la chemise d'eau présente, dans la région de la calotte (36) de la chambre de combustion et des canaux d'entrée et de sortie, une épaisseur essentiellement unitaire, qui vaut entre 3 et 7 mm.

5. Culasse refroidie par eau selon l'une quelconque des revendications précédentes, **caractérisée en ce que**, sur le côté d'entrée (orifice d'entrée 6) dans la chambre de refroidissement (2) de la culasse, un courant de refroidissement principal (Q₁, Q₂, Q₃) circule entre les deux soupapes d'échappement (évidement 10, 12) en direction de l'ouverture de réception (14) pour la bougie d'allumage, tandis qu'il est prévu deux courants de refroidissement auxiliaires (Q₄, Q₅) sur les deux zones de bord de la chambre de refroidissement (2) de la culasse.

6. Culasse refroidie par eau selon la revendication 5, **caractérisée en ce qu'**il est prévu dans les deux zones de bord de la chambre de refroidissement (2) de la culasse des restrictions locales destinées à étrangler les deux courants de refroidissement auxiliaires (Q₄, Q₅).
